# EUROPÄISCHE PATENTSCHRIFT

(11) **EP 1 976 420 B1**
(45) Veröffentlichungstag und Bekanntmachung des Hinweises auf die Patenterteilung: **03.12.2014**
(21) Anmeldenummer: 07702861.1
(22) Anmeldetag: 18.01.2007
(51) Int. Cl.: A47L 11/32

(54) **KEHRMASCHINE MIT ENTNEHMBARE WALZENBÜRSTE**
SWEEPING MACHINE WITH REMOVABLE ROTARY BRUSH
BALAYEUSE MECANIQUE DOTEE D'UNE BROSSE CYLINDRIQUE AMOVIBLE

(30) Priorität: 20.01.2006 DE 102006003086
(43) Veröffentlichungstag der Anmeldung: 08.10.2008
(73) Patentinhaber: Leifheit AG, 56377 Nassau/Lahn (DE)
(72) Erfinder: FISCHER, Klaus, Jürgen, 56379 Holzappel (DE); DASBACH, Uwe, 56170 Bendorf (DE)
(74) Vertreter: Bungartz, Klaus Peter
(86) Internationale Anmeldenummer: PCT/EP2007/000419
(87) Internationale Veröffentlichungsnummer: WO 2007/085375

(56) Entgegenhaltungen:
- FR-A- 1 307 144
- FR-A1- 2 395 735
- GB-A- 411 428
- GB-A- 2 082 448

## Beschreibung

Die vorliegende Erfindung betrifft eine Kehrmaschine mit einem Gehäuse, einer im bzw. am Gehäuse drehbar gelagerten Walzenbürste und mindestens einem Laufrad oder Laufradpaar nach dem Oberbegriff des Anspruch 1.

Aus GB 411 428 A ist eine solche Kehrmaschine bekannt. Bei dieser ist es möglich, trotz des zum Antrieb erforderlichen Kontakts zwischen Laufrad und Walzenbürste einen einfachen Austausch der Walzenbürste zu ermöglichen. Dazu ist die Lagerung der Walzenbürste und des Laufrades derart ausgelegt, dass die Walzenbürste von einer Arbeitsposition in eine Entnahmeposition und das Laufrad von einer Arbeitsposition in eine Freigabeposition bewegbar bzw. verschiebbar ist.

In der Arbeitsposition kontaktiert das Laufrad die Walzenbürste, so dass ein Antrieb der Walzenbürste über das Laufrad erfolgt. Gleichzeitig dient das Laufrad in der Arbeitsposition zum Halten der Walzenbürste in der Arbeitsposition. In der Freigabeposition ist das Laufrad außer Kontakt mit der Walzenbürste, so dass die Walzenbürste bewegbar ist, und zwar von der Arbeitsposition in die Entnahmeposition. Entsprechend ist dort die Walzenbürste zur Entnahme freigegeben. Das Laufrad und die Walzenbürste lassen sich also außer Eingriff bringen, indem das die Walzenbürste in der Arbeitsposition kontaktierende und dabei antreibende Laufrad verlagert wird, so dass die Walzenbürste aus dem eigentlichen Lager der Walzenbürste entfernbar ist. Die Walzenbürste Lässt sich so in der freigegebenen Position herausnehmen, wonach eine neue Walzenbürste in die entsprechende Lagerung eingesetzt werden kann.

Bei der bekannten Kehrmaschine wird das Laufrad über ein manuell zu betätigendes Hebelgetriebe in die Freigabeposition bewegt. Dies erfordert einen vergleichsweise aufwändigen Mechanismus und eine vom Benutzer aufzubringende Bedienkraft.

Aus der FR 1 307 144 A ist eine ähnliche Kehrmaschine bekannt, bei der die Achsen der Walzenbürsten über Hebel in der Arbeitsposition gehalten sind, die zum Entfernen der Walzenbürste gelöst werden müssen.

Kehrmaschinen mit einer drehbar gelagerten Walzenbürste sind ferner aus der DE 196 21 55 U und der DE 192 07 89 U bekannt. Im Konkreten offenbart die DE 196 21 55 U eine Teppichkehrmaschine mit Laufrädern und einem Gehäuse. An den Wandungen des Gehäuses ist eine Bürstenwalze drehbar gelagert. Der Bürstenwalze sind Kämme zugeordnet. Außerdem ist ein Sammelbehälter für das aufgekehrte Gut vorgesehen.

Die DE 192 07 89 U zeigt ebenfalls eine Teppichkehrmaschine mit einem Gehäuse, in dem Laufräder und eine angetriebene Walzenbürste gelagert sind. Eine weitere Walzenbürste wälzt sich beim Bewegen der Teppichkehrmaschine frei auf dem Boden ab, wobei diese von dem mit einer Griffvorrichtung versehenen Sammelbehälter für das zusammengekehrte Gut getragen wird.

Bei den meisten aus der Praxis bekannten Kehrmaschinen ist die zylindrische Walzenwelle der Walzenbürste in Bohrungen im Gehäuse drehbar gelagert. Bei diesem Typ von Kehrmaschine ist eine Entnahme der Walzenbürste, beispielsweise zum Zweck der Reinigung oder zum Austausch gegen eine ungebrauchte Walzenbürste, für den Benutzer nahezu unmöglich.

Des Weiteren ist aus der DE 31 00 372 A1 eine Bodenkehrmaschine bekannt, die ebenfalls ein Gehäuse mit einer darin drehbar gelagerten Walzenbürste umfasst. Die Walzenbürste ist bei der bekannten Bodenkehrmaschine durch zwei endseitig aufklemmbare Lagerspangen gelagert, wobei die Lagerspangen am Gehäuse festgelegt sind. Die Walzenbürste ist dort einrastbar.

Beim Auswechseln der Walzenbürste ist es erforderlich, die zur Aufnahme der Walzenbürste dienenden Lager komplett aus- bzw. abzubauen. Dies ist umständlich und für den Benutzer aufwendig, da nämlich auf jeder Seite die diesbezüglichen Rastungen der Lagerspangen mit einem Werkzeug, beispielsweise mit einem Schraubenzieher, zu lösen sind. Dies erfordert einen nicht unerheblichen Kraftaufwand und bringt nicht selten eine Zerstörung der Lagerspangen und/oder ein Zerkratzen des Gehäuses mit sich. Letztendlich ist auch bei der aus der DE 31 00 372 A1 bekannten Bodenkehrmaschine ein Wechseln der Walzenbürste für den Anwender nahezu unmöglich.

Des Weiteren ist für die bekannten Kehrmaschinen wesentlich, dass die Walzenbürste über Laufräder angetrieben werden, wobei der Antrieb nicht selten unter Zwischenschaltung getriebeähnlicher Mittel erfolgt. Es ist auch bereits aus der Praxis bekannt, dass der Antrieb durch Aneinanderpressen von Laufrad und einem der Walzenbürste zugeordneten Antriebsrad erfolgt. Dies erschwert abermals den Wechsel der Walzenbürste, nämlich aufgrund des innigen Kontaktes zwischen den drehenden Bauteilen zum Antrieb der Walzenbürste.

Der vorliegenden Erfindung liegt daher die Aufgabe zugrunde, die gattungsbildende Kehrmaschine derart weiterzubilden, dass bei geringem Konstruktionsaufwand ein einfacher Austausch der Walzenbürste durch den Anwender möglich ist.

Erfindungsgemäß wird die voranstehende Aufgabe durch die Merkmale des Patentanspruchs 1 gelöst. Durch die Erfindung ist nun das Laufrad durch durch Bodenkontakt und die dabei zwischen dem Boden und dem Laufrad wirkende Kraft in die, die Walzenbürste arretierende Arbeitsposition verbringbar und dort haltbar. Dies bedeutet, dass das auf dem Boden befindliche Laufrad gegenüber dem Gehäuse verschoben wird, und zwar in Richtung der Walzenbürste.

Im Konkreten ist es denkbar, dass das Laufrad über eine Laufradwelle im bzw. am Gehäuse drehbar gelagert ist und dass die Laufradwelle durch die auf sie wirkende Kraft in die arretierende Arbeitsposition gelangt und dort, beispielsweise gegen einen Anschlag gedrückt, drehbar gelagert bzw. gehalten ist. Grundsätzlich reicht es aus, wenn ein einziges Laufrad mit der Walzenbürste zusammenwirkt. Der Antrieb der Walzenbürste ist jedoch in vorteilhafter Weise dadurch begünstigt, dass beidseits - innerhalb oder außerhalb des Gehäuses - vorzugsweise nahe der Gehäusewandung, jeweils ein Laufrad vorgesehen ist, so dass die Walzenbürste einen beidseitigen Antrieb, d.h. an oder in der Nähe der freien Enden der Walzenbürste, erfährt.

Eine besonders einfache Ausgestaltung der Lagerung der Laufradwelle ergibt sich dadurch, dass die Laufradwelle in einer im Gehäuse ausgebildeten, zur Verschiebung in die Arbeitsposition dienenden Führung läuft. Die Führung kann durch im Gehäuse ausgebildete Schlitze definiert sein. Die Schlitze verlaufen schräg, nämlich von der unteren, von der Walzenbürste entfernten Freigabeposition in die obere, zur Walzenbürste nahe Arbeitsposition. Entsprechend Lässt sich die Laufradwelle schräg nach oben gegen die Walzenbürste verschieben, so dass auf die Walzenbürste - zu deren Antrieb und zu deren Halterung - Druck ausübbar ist.

Zur besseren Zugänglichkeit, insbesondere zu Reparaturzwecken, ist es von weiterem Vorteil, wenn die zu Führung dienenden Schlitze durch Öffnen des Gehäuses oder durch Entfernen eines den Schlitz mit dem übrigen Gehäuse bildenden Gehäuseteils zur Entnahme des Antriebsrades offenbar sind. In einem solchen Falle lässt sich das Antriebsrad einfach entfernen, und zwar unabhängig von der Walzenbürste.

In weiter vorteilhafter Weise umfassen die die Führung für das Antriebsrad bildenden Schlitze eine untere und/oder obere Rastposition für die Laufradwelle. So ist es möglich, die Laufradwelle in den beiden Positionen zumindest zeitweise festzulegen, nämlich zum einen in der Arbeitsposition und zum anderen in einer Position zur Aufbewahrung der Kehrmaschine.

Auch die Walzenbürste ist in der Arbeitsposition in oder am Gehäuse drehbar gelagert, und zwar über eine Walzenwelle. In vorteilhafter Weise hat die Lagerung einen Bereich zum Auflegen und gegebenenfalls Arretieren der Walzenwelle, ähnlich wie dies im Falle des Antriebsrades bzw. der Antriebswelle realisiert ist. Außerdem kann die Lagerung eine zum Laufrad hin offene Aufnahme umfassen, so dass sich die Walzenbürste in Richtung Laufrad bzw. Laufradwelle entnehmen Lässt, nämlich dann, wenn sich das Laufrad in seiner Freigabeposition befindet. Andernfalls ist die Entnahme der Walzenbürste verhindert.

Wie bereits zuvor ausgeführt, dient das Laufrad vor allem zum Antrieb der Walzenbürste. Dazu wirkt in der Arbeitsposition das Laufrad vorzugsweise mit seiner Lauffläche auf ein der Walzenwelle zugeordnetes, mit dieser drehfest verbundenes Antriebsrad. Zum gleichmäßigen Antrieb, insbesondere zur Vermeidung einer einseitigen Belastung der Walzenwelle, können beidseits der Walzenwelle Antriebsräder vorgesehen sein, auf die entsprechend angeordnete Laufräder vorzugsweise mit deren Laufflächen wirken. Diese Wirkung der Lauffläche des Laufrads gegen-über dem Antriebsrad kann kraft oder reibschlüssig erfolgen. Ebenso ist es denkbar, dass die Lauffläche des Laufrades formschlüssig oder kämmend auf das Antriebsrad wirkt.

Ein weiterer Vorteil einer Ausgestaltung der erfindungsgemäßen Lehre ist darin zu sehen, dass für die Walzenbürste und/oder für das Antriebsrad ein besonderer Verriegelungsmechanismus vorgesehen sein kann, nämlich zum Halten in der jeweiligen Arbeitsposition und/oder in der Entnahmeposition bzw. Freigabeposition. Auch diese Maßnahme begünstigt ein einfaches und bequemes Wechseln der Walzenbürste, da durch diese Maßnahme nämlich das Laufrad außer Eingriff von der Bürste festlegbar ist, so dass eine Entnahme der Walzenbürste ungehindert erfolgen kann.

Es gibt nun verschiedene Möglichkeiten, die Lehre der vorliegenden Erfindung in vorteilhafter Weise auszugestalten und weiterzubilden. Dazu ist einerseits auf die nachgeordneten Ansprüche, andererseits auf die nachfolgende Erläuterung eines Ausführungsbeispiels der erfindungsgemäßen Vorrichtung anhand der Zeichnung zu verweisen. In Verbindung mit der Erläuterung des bevorzugten Ausführungsbeispiels der erfindungsgemäßen Vorrichtung anhand der Zeichnung werden auch im Allgemeinen bevorzugte Ausgestaltungen und Weiterbildungen der Lehre erläutert. In der Zeichnung zeigen
- Fig. 1: in einer schematischen Seitenansicht ein Ausführungsbeispiel einer erfindungsgemässen Kehrmaschine, wobei sich sowohl die Walzenbürste als auch das Antriebsrad in der Arbeitsposition befinden,
- Fig. 2: in einer schematischen Seitenansicht die Kehrmaschine aus Figur 1, wobei bei vom Boden abgehobener Kehrmaschine das Antriebsrad aufgrund seiner Schwerkraft in die Freigabeposition verlagert ist,
- Fig. 3: in einer schematischen Seitenansicht die Kehrmaschine aus den Figuren 1 und 2, wobei die Walzenbürste am Laufrad vorbei aus ihrer Lagerung entnommen werden kann, und
- Fig. 4: in einer schematischen Seitenansicht die Kehrmaschine aus den Figuren 1, 2 und 3, wobei die Walzenbürste am Laufrad vorbei aus ihrer Lagerung entnommen ist.

Figuren 1 bis 4 zeigen ein Ausführungsbeispiel einer erfindungsgemäße Kehrmaschine, die im Wesentlichen ein Gehäuse 1, eine im Gehäuse 1 drehbar gelagerte Walzenbürste 2 und beidseits des Gehäuses 1 jeweils ein Laufrad 3, d.h. ein Laufradpaar, umfasst. Die Figuren lassen des Weiteren erkennen, dass ein weiteres kleines Laufrad 4 bzw. ein entsprechendes Laufradpaar vorgesehen ist, damit die Kehrmaschine insgesamt verfahrbar ist.

Die Laufräder 3 dienen zum Antrieb der Walzenbürste 2, wobei die Walzenbürste 2 von einer in Fig. 1 gezeigten Arbeitsposition über deren Positionierung in Fig. 2 in eine in Fig. 3 gezeigte Entnahmeposition verbringbar ist.

Des Weiteren sind die Laufräder 3 von einer in Fig. 1 gezeigten Arbeitsposition in eine in Fig. 2 gezeigte Freigabeposition bewegbar, wobei das Laufrad 3 die Walzenbürste 2 in der Arbeitsposition entsprechend der Darstellung in Fig. 1 kontaktiert und dort hält. In der in den Figuren 2, 3 und 4 gezeigten Freigabeposition ist das Laufrad 3 entweder außer Kontakt mit der Walzenbürste 2 oder kann die Walzenbürste 2 dem Laufrad in deren Entnahmeposition folgen, so dass die Walzenbürste 2 zur Entnahme freigegeben ist.

Die Figuren 1 bis 4 lassen des Weiteren erkennen, dass das Laufrad 3 von einer Laufradwelle 5 getragen ist, die wiederum im Gehäuse 1 gelagert ist. Genauer gesagt ist zur Lagerung der Laufradwelle 5 beidseits des Gehäuses 1 jeweils ein Schlitz 6 vorgesehen, der in der Gehäusewandung schräg verläuft, nämlich von der unteren, von der Walzenbürste 2 entfernten Freigabeposition in die obere, zu der Walzenbürste 2 nahe Arbeitsposition.

Die Figuren zeigen des Weiteren, dass das Gehäuse 1 im Bereich des Schlitzes 6 durch die dortige Vorkehrung eines entfernbaren Gehäuseteils 7 geöffnet werden kann. Nach Entfernen des Gehäuseteils 7 lässt sich das Laufrad 3 bzw. die Laufradwelle 5 vom Gehäuse 1 entnehmen. Die Figuren 1 bis 4 zeigen des Weiteren andeutungsweise, dass in den Schlitzen 6 eine untere Rastposition 8 durch Verbreiterung des Schlitzes 6 definiert ist, so dass ein Festlegen des Laufrades 3 in der Freigabeposition möglich ist.

Wie bereits zuvor ausgeführt, ist die Walzenbürste 2 drehbar gelagert, und zwar über eine Walzenwelle 9. Die Walzenwelle 9 ist beidseits im Gehäuse 1 drehbar gelagert, wobei der Lagerbereich zum Auflegen der Walzenwelle 9 dient. Drückt das Laufrad 3 mit seiner Lauffläche 10 gegen ein drehfest mit der Walzenwelle 9 verbundenes Antriebsrad 11, ist die Walzenbürste 2 bzw. die Walzenwelle 9 in der Lagerung gesichert.

Die Figuren lassen des Weiteren erkennen, dass bei dem hier gewählten Ausführungsbeispiel die Walzenbürste 2 Gruppierungen von Borsten 12 umfasst. Ebenso ist es denkbar, dass die Walzenbürste 2 mit andersartigen Elementen zum Zusammenkehren von Schmutz oder beliebigem Stückgut ausgestattet ist. Auch ist es dankbar, dass die Borsten oder die sonstigen Elemente sich um die Walzenwelle 9 spiralförmig erstrecken. Außerdem können die zum Zusammenkehren dienenden Elemente aus unterschiedlichsten Materialien gefertigt sein.

Hinsichtlich weiterer vorteilhafter Ausgestaltungen der erfindungsgemäßen Kehrmaschine wird zur Vermeidung von Wiederholungen auf den allgemeinen Teil der Beschreibung sowie auf die beigefügten Patentansprüche verwiesen.

## Patentansprüche

1. Kehrmaschine mit einem Gehäuse (1), einer im Gehäuse (1) drehbar gelagerten, von einer Arbeitsposition in eine Entnahmeposition verbringbaren Walzenbürste (2) und mindestens einem, von einer Arbeitsposition in eine Freigabeposition bewegbaren Laufrad (3) zum Antrieb der Walzenbürste (2), wobei das Laufrad (3) die Walzenbürste (2) in der Arbeitsposition kontaktiert und dort hält und in der Freigabeposition derart außer Kontakt mit der Walzenbürste (2) ist, dass diese in die Entnahmeposition bewegbar und zur Entnahme freigegeben ist, **dadurch gekennzeichnet, dass** das Laufrad (3) über eine Laufradwelle (5) drehbar im Gehäuse (1) gelagert ist, die in einer im Gehäuse (1) ausgebildeten, zur Verschiebung in die Arbeitsposition dienenden und durch im Gehäuse (1) ausgebildete Schlitze (6) definierten Führung gehalten ist, die derart ausgebildet ist, dass das Laufrad (3) durch die bei Bodenkontakt zwischen dem Boden und dem Laufrad (3) wirkende Kraft in die Arbeitsposition gedrückt ist, wobei die Schlitze(6) schräg von der unteren, von der Walzenbürste (2) entfernten Freigabeposition in die obere, zu der Walzenbürste (2) nahen Arbeitsposition verlaufen.

2. Kehrmaschine nach Anspruch 1, **dadurch gekennzeichnet, dass** beidseits innerhalb oder außerhalb des Gehäuses (1), vorzugsweise nahe der Gehäusewandung, jeweils ein Laufrad (3) vorgesehen ist.

3. Kehrmaschine nach Anspruch 1 oder 2, **dadurch gekennzeichnet, dass** die Schlitze (6) durch Öffnen des Gehäuses (1) oder durch Entfernen eines den Schlitz (6) mit dem übrigen Gehäuse (1) bildenden Gehäuseteils (7) zur Entnahme des Antriebsrades (11) öffenbar sind.

4. Kehrmaschine nach einem der vorhergehenden Ansprüche, **dadurch gekennzeichnet, dass** die Schlitze (6) eine untere und/oder obere Rastposition für die Laufradwelle (5) aufweisen.

5. Kehrmaschine nach einem der vorhergehenden Ansprüche, **dadurch gekennzeichnet, dass** die Walzenbürste (2) über eine Walzenwelle (9) in der Arbeitsposition drehbar am Gehäuse (1) gelagert ist.

6. Kehrmaschine nach Anspruch 5, **dadurch gekennzeichnet, dass** die Lagerung einen Bereich zum Auflegen und Arretieren der Walzenwelle (9) aufweist.

7. Kehrmaschine nach Anspruch 5 oder 6, **dadurch gekennzeichnet, dass** die Lagerung eine zum Laufrad (3) hin offene Aufnahme umfasst.

8. Kehrmaschine nach einem der vorhergehenden Ansprüche, **dadurch gekennzeichnet, dass** in der Arbeitsposition das Laufrad (3) mit seiner Lauffläche (10) auf ein mit der Walzenwelle (9) drehfest verbundenes Antriebsrad (11) wirkt.

9. Kehrmaschine nach Anspruch 8, **dadurch gekennzeichnet, dass** beidseits der Walzenwelle (9) Antriebsräder (11) vorgesehen sind, auf die die Laufräder (3) wirken.

10. Kehrmaschine nach Anspruch 8 oder 9, **dadurch gekennzeichnet, dass** die Lauffläche (10) des Laufrades (3) kraftschlüssig oder reibschlüssig auf das Antriebsrad (11) wirkt.

11. Kehrmaschine nach Anspruch 8 oder 9, **dadurch gekennzeichnet, dass** die Lauffläche (10) des Laufrades (3) formschlüssig oder kämmend auf das Antriebsrad (11) wirkt.

12. Kehrmaschine nach einem der vorhergehenden Ansprüche, **dadurch gekennzeichnet, dass** für die Walzenbürste (2) ein Verriegelungsmechanismus zum Halten in der Arbeitsposition vorgesehen ist.

13. Kehrmaschine nach einem der vorhergehenden Ansprüche, **dadurch gekennzeichnet, dass** für das Antriebsrad (11) ein Verriegelungsmechanismus zum Halten in der Arbeitsposition vorgesehen ist.

14. Kehrmaschine nach einem der Ansprüche 1 bis 13, **dadurch gekennzeichnet, dass** für die Walzenbürste (2) ein Verriegelungsmechanismus zum Halten in der Entnahmeposition und/oder in der Freigabeposition vorgesehen ist.

15. Kehrmaschine nach einem der Ansprüche 1 bis 14, **dadurch gekennzeichnet, dass** für das Antriebsrad (11) ein Verriegelungsmechanismus zum Halten in der Entnahmeposition und/oder in der Freigabeposition vorgesehen ist.

## Claims

1. A sweeping machine comprising a housing (1), a rotary brush (2), which is rotatably supported in the housing (1) and which can be brought from a working position into a removal position, and comprising at least one running wheel (3), which can be moved from a working position into a release position, for driving the rotary brush (2), wherein the running wheel (3) contacts the rotary brush (2) in the working position and holds it there and it is not in contact with the rotary brush (2) in the release position such that said rotary brush (2) can be moved into the removal position and is released for removal, **characterized in that** the running wheel (3) is rotatably supported in the housing (1) via a running wheel shaft (5), which is held in a guide, which is embodied in the housing (1), serves for displacement into the working position and is defined by slits (6) embodied in the housing (1), said guide being embodied such that the running wheel (3) is pressed into the working position by means of the force, which acts in response to ground contact between the ground and the running wheel (3), wherein the slits (6) run diagonally from the lower release position, which is spaced apart from the rotary brush (2), into the upper working position, which is in proximity to the rotary brush (2).

2. The sweeping machine according to claim 1, **characterized in that** provision is in each case made for a running wheel (3) on both sides within or outside of the housing (1), preferably close to the housing wall.

3. The sweeping machine according to claim 1 or 2, **characterized in that** the slits (6) can be opened by opening the housing (1) or by removing a housing part (7), which forms the slit (6) with the remaining housing (1), for removing the drive wheel (11).

4. The sweeping machine according to one of the preceding claims, **characterized in that** the slits (6) encompass a lower and/or upper latching position for the running wheel shaft (5).

5. The sweeping machine according to one of the preceding claims, **characterized in that**, in the working position, the rotary brush (2) is rotatably supported on the housing (1) via a rotary shaft (9).

6. The sweeping machine according to claim 5, **characterized in that** the support encompasses an area for placement and latching of the rotary shaft (9).

7. The sweeping machine according to claim 5 or 6, **characterized in that** the support comprises a recess, which is open towards the running wheel (3).

8. The sweeping machine according to one of the preceding claims, **characterized in that**, in the working position, the running wheel (3) acts with its running surface (10) on a drive wheel (11), which is connected to the rotary shaft (9) in a rotatably fixed manner.

9. The sweeping machine according to claim 8, **characterized in that** provision is made on both sides of the rotary shaft (9) for drive wheels (11), on which the running wheels (3) act.

10. The sweeping machine according to claim 8 or 9, **characterized in that** the running surface (10) of the running wheel (3) acts on the drive wheel (11) in a friction-locked or in a frictionally engaged manner.

11. The sweeping machine according to claim 8 or 9, **characterized in that** the running surface (10) of the running wheel (3) acts on the drive wheel (11) in a positive manner or so as to mesh therewith.

12. The sweeping machine according to one of the preceding claims, **characterized in that** the rotary brush (2) is provided with a locking mechanism for holding in the working position.

13. The sweeping machine according to one of the preceding claims, **characterized in that** the drive wheel (11) is provided with a locking mechanism for holding in the working position.

14. The sweeping machine according to one of claims 1 to 13, **characterized in that** the rotary brush (2) is provided with a locking mechanism for holding in the removal position and/or in the release position.

15. The sweeping machine according to one of claims 1 to 14, **characterized in that** the drive wheel (11) is provided with a locking mechanism for holding in the removal position and/or in the release position.

## Revendications

1. Balai mécanique avec un boîtier (1), une brosse cylindrique (2) logée de manière rotative, pouvant être amenée d'une position de travail dans une position de retrait et au moins une roue mobile (3) déplaçable d'une position de travail dans une position de libération pour l'entraînement de la brosse cylindrique (2), la roue mobile (3) entrant en contact avec la brosse cylindrique (2) dans la position de travail et la maintenant dans celle-ci et étant hors contact avec la brosse cylindrique (2) dans la position de libération, de telle sorte que celle-ci soit déplaçable dans la position de retrait et libérée pour le retrait, **caractérisé en ce que** la roue mobile (3) est logée de manière rotative dans le boîtier (1) par l'intermédiaire d'un arbre de roue mobile (5) qui est maintenu dans un guidage conçu dans le boîtier (1), destiné au déplacement dans la position de travail et défini par des encoches (6) conçues dans le boîtier (1) qui est conçu de telle sorte que par la force agissant entre le sol et la roue mobile (3) lors d'un contact avec le sol, la roue mobile (3) soit poussée dans la position de travail, les encoches (6) s'étendant en inclinaison de la position de libération inférieure, éloignée de la brosse cylindrique (2) dans la position de travail supérieure, proche de la brosse cylindrique (2).

2. Balai mécanique selon la revendication 1, **caractérisé en ce que** chaque fois une roue mobile (3) est prévue de part et d'autre à l'intérieur ou à l'extérieur du boîtier (1), de préférence à proximité de la paroi du boîtier.

3. Balai mécanique selon la revendication 1 ou la revendication 2, **caractérisé en ce que** pour retirer la roue d'entraînement (11), les encoches (6) peuvent s'ouvrir par ouverture du boîtier (1) ou par retrait d'une partie de boîtier (7) formant l'encoche (6) avec le reste du boîtier (1).

4. Balai mécanique selon l'une quelconque des revendications précédentes, **caractérisé en ce que** les encoches (6) présentent une position d'enclenchement inférieure et/ou supérieure pour l'arbre de roue mobile (5).

5. Balai mécanique selon l'une quelconque des revendications précédentes, **caractérisé en ce qu'**en position de travail, la brosse cylindrique (2) est logée de manière rotative sur le boîtier (1) par l'intermédiaire d'un arbre de cylindre (9).

6. Balai mécanique selon la revendication 5, **caractérisé en ce que** le logement présente une zone destinée à poser et à bloquer l'arbre de cylindre (9).

7. Balai mécanique selon la revendication 5 ou la revendication 6, **caractérisé en ce que** le logement comprend une empreinte ouverte en direction de la roue mobile (3).

8. Balai mécanique selon l'une quelconque des revendications précédentes, **caractérisé en ce que** dans la position de travail, la roue mobile (3) agit par sa surface de roulement (10) sur une roue d'entraînement (11) reliée de manière solidaire en rotation avec l'arbre de cylindre (9).

9. Balai mécanique selon la revendication 8, **caractérisé en ce que** de part et d'autre de l'arbre de cylindre (9) sont prévues des roues d'entraînement (11) sur lesquelles les roues mobiles (3) agissent.

10. Balai mécanique selon la revendication 8 ou la revendication 9, **caractérisé en ce que** la surface de roulement (10) de la roue mobile (3) agit par complémentarité de force ou par friction sur la roue d'entraînement (11).

11. Balai mécanique selon la revendication 8 ou la revendication 9, **caractérisé en ce que** la surface de roulement (10) de la roue mobile (3) agit par complémentarité de forme ou par engrènement sur la roue d'entraînement (11).

12. Balai mécanique selon l'une quelconque des revendications précédentes, **caractérisé en ce que** pour la brosse cylindrique (2), il est prévu un mécanisme de verrouillage pour le maintien dans la position de travail.

13. Balai mécanique selon l'une quelconque des revendications précédentes, **caractérisé en ce que** pour la roue d'entraînement (11), il est prévu un mécanisme de verrouillage pour le maintien dans la position de travail.

14. Balai mécanique selon l'une quelconque des revendications 1 à 13, **caractérisé en ce que** pour la brosse cylindrique (2), il est prévu un mécanisme de verrouillage pour le maintien dans la position de retrait et/ou dans la position de libération.

15. Balai mécanique selon l'une quelconque des revendications 1 à 14, **caractérisé en ce que** pour la roue d'entraînement (11), il est prévu un mécanisme de verrouillage pour le maintien dans la position de retrait et/ou dans la position de libération.
